# EUROPÄISCHE PATENTSCHRIFT

(11) **EP 1 403 589 B1**
(45) Veröffentlichungstag und Bekanntmachung des Hinweises auf die Patenterteilung: **20.12.2006**
(21) Anmeldenummer: 03021479.5
(22) Anmeldetag: 23.09.2003
(51) Int. Cl.: F24F 1/00, F24F 13/22, F25B 39/00

(54) **Klimagerät**
Air-conditioning device
Dispositif de conditionnement d'air

(30) Priorität: 30.09.2002 ES 200202308
(43) Veröffentlichungstag der Anmeldung: 31.03.2004
(73) Patentinhaber: BSH Bosch und Siemens Hausgeräte GmbH, 81739 München (DE)
(72) Erfinder: Ruiz de Larramendi, Alberto, 31271 Eulate (ES)

(56) Entgegenhaltungen:
- US-A- 4 382 369
- PATENT ABSTRACTS OF JAPAN vol. 1995, no. 01, 28. Februar 1995 (1995-02-28) -& JP 06 281201 A (SHARP CORP), 7. Oktober 1994 (1994-10-07)
- PATENT ABSTRACTS OF JAPAN vol. 015, no. 493 (M-1191), 13. Dezember 1991 (1991-12-13) -& JP 03 213927 A (MATSUSHITA ELECTRIC IND CO LTD), 19. September 1991 (1991-09-19)
- PATENT ABSTRACTS OF JAPAN vol. 2003, no. 11, 5. November 2003 (2003-11-05) -& JP 2003 185190 A (DENSO CORP), 3. Juli 2003 (2003-07-03)

## Beschreibung

Die vorliegende Erfindung betrifft ein Klimagerät mit einem im zu klimatisierenden Raum vorgesehenen Innenmodul mit einem ersten Wärmetauscher und einem über Verbindungsleitungen, wie etwa elektrische Leitungen, eine Kältemittelleitung oder dergleichen, funktional mit dem Innenmodul verbundenen Außenmodul, das außerhalb des zu klimatisierenden Raumes in der Außenatmosphäre vorgesehen ist. Das Außenmodul weist ein Gebläse mit Gebläseschaufeln zum Erzeugen einer auf einen zweiten Wärmetauscher gerichteten Luftströmung und einen unterhalb des Gebläses vorgesehenen Boden zum Sammeln von abtropfendem Kondenswasser auf, in welchem eine Auslassöffnung vorgesehen ist, durch die das gesammelte Kondenswasser vom Boden abfließen kann.

Aus der EP 1160517 ist ein gattungsgemäßes Klimagerät bekannt. Das Klimagerät weist ein in einem zu klimatisierenden Raum Innenmodul sowie ein an der Außenatmosphäre vorgesehenes Außenmodul auf. Im Außenmodul ist Kondensator vorgesehen, der mit Kondensationswasser gekühlt wird, um die Leistung zu erhöhen. Das vom Kondensator tropfende Kondensationswasser sammelt sich in einem Sammelbehälter, der über eine verschließbare Ausgangsöffnung entleert werden kann.

In Patent Abstract of Japan, Band 1995, Nr. 01, 28.02.1995 (1995/02/28), und JP 06 281 201 A (Sharp Corp.) 07.10.1994 (1994/10/07) wird eine Klimaanlage beschrieben, die auf dem unteren Boden des Außenmoduls eine Heizvorrichtung aufweist.

Die Aufgabe der vorliegenden Erfindung besteht darin, ein Klimagerät bereitzustellen, das unabhängig von den klimatischen Verhältnissen in der Außenatmosphäre zuverlässig arbeitet.

Die Aufgabe der vorliegenden Erfindung ist durch das Klimagerät mit den Merkmalen des Patentanspruches 1 gelöst. Gemäß dem kennzeichnenden Teil des Patentanspruches 1 ist am Boden des Außenmoduls ein Heizelement vorgesehen, das eine Eisbildung des auf dem Boden gesammelten Kondenswassers durch ein Erwärmen des Bodens auf eine über der Wasser-Gefriertemperatur liegende Temperatur verhindert. Dadurch ist die Gefahr beseitigt, dass bei entsprechenden niedrigen Außentemperaturen sich Eis unterhalb der Gebläseschaufeln bilden kann. Ein Kontakt zwischen Gebläseschaufeln und auf dem Boden gebildetem Eis - wodurch der Betrieb des Klimageräts beeinträchtigt wird - ist somit verhindert.

In einer besonders fertigungstechnisch einfachen und günstigen Weise kann das Heizelement als elektrische Widerstandsheizung ausgebildet sein. Damit die Funktionsfähigkeit der Widerstandsheizung nicht beeinträchtigt wird, kann die Widerstandsheizung auf einer Unterseite des Außenmodul-Bodens angeordnet sein.

Von Vorteil ist es, wenn dem Heizelement ein Sensor zugeordnet ist, der bei Gefahr einer Eisbildung am Boden das Heizelement einschaltet. Das Heizelement ist daher in energiesparender Weise nur bei Gefahr von Eisbildung eingeschaltet.

In fertigungstechnisch einfacher Weise kann der Sensor als Außentemperatursensor ausgebildet sein, der bei einer Außentemperatur im Bereich der Wasser-Gefriertemperatur das Heizelement einschaltet.

Der Boden des in der Außenatmosphäre befindlichen Außenmoduls ist mit einem Trennmittel ausgebildet ist, das den Boden in zwei Bodenabschnitte unterteilt. Ein erster Bodenabschnitt leitet das abfließende Kondenswasser zu einer Auslassöffnung des Außenmoduls. Der zweite Bodenabschnitt befindet sich unterhalb der Gebläseschaufeln. Das Trennmittel verhindert eine Ansammlung von Kondenswasser im zweiten Bodenabschnitt unterhalb der Gebläseschaufeln. Dem zweiten Bodenabschnitt ist zudem das Heizelement zugeordnet. Sollte sich daher trotzdem im zweiten Bodenabschnitt Wasser sammeln, wird eine Eisbildung im zweiten Bodenabschnitt durch das Heizelement verhindert.

Gemäß einem vorteilhaften Ausführungsbeispiel ist das Trennmittel als eine Trennwand ausgebildet, die den ersten Bodenabschnitt vom zweiten Bodenabschnitt trennt. Dadurch wird zuverlässig verhindert, dass sich das abfließende Kondenswasser unterhalb der Gebläseschaufeln sammelt.

Gemäß einer weiteren Ausgestaltung kann das Trennmittel als eine Erhebung ausgebildet sein, die aus dem ersten Bodenabschnitt ragt. Eine Oberseite der Erhebung bildet den zweiten Bodenabschnitt unterhalb der Gebläseschaufeln.

Vorteilhaft ist es, wenn zusätzlich auch der zweite Bodenabschnitt mit der Auslassöffnung in Verbindung ist. Gegebenenfalls auf den zweiten Bodenabschnitt tropfendes Kondenswasser kann somit über die Auslassöffnung abgeführt werden.

Das Abfließen des Kondenswassers aus dem ersten bzw. aus dem zweiten Bodenabschnitt mittels Schwerkraft kann verbessert werden, indem die Bodenabschnitte in einem Winkel, insbesondere 2° zur Auslassöffnung hin abfallen.

Da sich erfindungsgemäß kein Eis unterhalb der Gebläseschaufeln bildet, kann die Bauhöhe des Gebläses im Außenmodul wesentlich reduziert werden. Eine Außenumfangslinie der Gebläseschaufeln des Gebläses kann sich bis auf 2 bis 3 mm dem Boden annähern. Dadurch kann das Außenmodul kompakt mit geringer Bauhöhe gefertigt werden.

Besonders vorteilhaft ist es, wenn das erfindungsgemäße Klimagerät sowohl in einem Raumkühlungsgerät als auch in einem Raumheizungsbetrieb arbeiten kann. Im Raumkühlungsbetrieb arbeitet der im Außenmodul vorgesehene zweite Wärmetauscher als ein Kondensator. In diesem Fall ist die Auslassöffnung im Außenmodul mittels eines Verschlusselements geschlossen. Kondenswasser wird über eine Verbindungsleitung vom Innenmodul in das Außenmodul geführt. Im Außenmodul wird das Kondenswasser auf den zweiten Wärmetauscher verteilt, um dessen Kondensierleistung zu erhöhen. Das abtropfende Kondenswasser wird auf dem Boden gesammelt. Aufgrund der geringen Bauhöhe des Gebläses wird das am Boden gesammelte Kondenswasser mittels der Gebläseschaufeln aufgenommen und erneut auf den zweiten Wärmetauscher geschleudert. Dagegen arbeitet im Raumheizungsbetrieb der zweite Wärmetauscher im Außenmodul als ein Verdampfer, an dem Wasser kondensiert. In diesem Fall ist die Auslassöffnung im Außenmodul geöffnet. Dadurch kann Kondenswasser vom zweiten Wärmetauscher auf den ersten Bodenabschnitt tropfen und durch die Auslassöffnung abfließen. Eine bei niedrigen Außentemperaturen bestehende Gefahr einer Eisbildung im Außenmodul ist somit verhindert.

Nachfolgend ist ein Ausführungsbeispiel der Erfindung anhand der beigefügten Figuren beschrieben. Es zeigen:
- Fig. 1: ein Innenmodul und ein Außenmodul des Klimageräts;
- Fig. 2: in einer perspektivischen Ansicht das Außenmodul ohne Gehäuse;
- Fig. 3: eine Ansicht in Pfeilrichtung A aus der Figur 2 auf den Boden des Außenmoduls ohne den zweiten Wärmetauscher; und
- Fig. 4: eine Schnittansicht in Pfeilrichtung B aus der Figur 2 ohne den zweiten Wärmetauscher.

In der Figur 1 ist gemäß dem ersten Ausführungsbeispiel ein Klimagerät mit einem Innenmodul 3 und einem Außenmodul 9 dargestellt. Das Innenmodul 3 des Klimageräts befindet sich dabei in einem zu klimatisierenden Raum 1. Das Außenmodul 9 ist in der Außenatmosphäre 11 vorgesehen. Die beiden Module 3 und 9 sind über einen Leitungsstrang 7 miteinander verbunden. Der Leitungsstrang 7 verläuft beispielsweise über ein geöffnetes Fenster zum Außenmodul 9. Das Außenmodul 9 kann dabei an einer Außenwand im Bereich des Fenster angeordnet sein. Im Leitungsstrang 7 sind beispielsweise elektrische Leitungen, eine Kältemittelleitung oder eine in der Figur 2 gezeigte Kondenswasserleitung 8 gebündelt. In bekannter Weise weist das Innenmodul einen ersten Wärmetauscher 5 sowie das Außenmodul 9 einen zweiten Wärmetauscher 17 auf. Der zweite Wärmetauscher 17 ist in der Figur 2 detailliert dargestellt. Daraus geht hervor, dass der zweite Wärmetauscher 17 U-förmig ausgebildet ist. Zwischen den beiden Schenkeln des U-förmigen Wärmetauschers 17 ist ein Gebläse 13 mit Gebläseschaufeln 15 angeordnet. Das Gebläse 13 ist an einer Halterung 18 montiert. Ein unteres Ende der Halterung 18 ist in dem Boden 19 eingesteckt. Ein oberes Ende der Halterung 18 ist an dem nicht gezeigten Außenmodul-Gehäuse montiert. Der Wärmetauscher 17 sitzt mit einer U-förmigen Stirnseite auf dem Boden 19 des Außenmoduls 9. Der Boden 19 neigt sich, wie in der Figur 4 dargestellt ist, über einen Winkel α in Richtung auf einen Abflusskanal 31. Der Abflusskanal 31 ist über eine Auslassöffnung 32 mit der Außenatmosphäre 11 in Verbindung ist. In den Figuren 2 bis 4 schließt ein Verschlusselement 33 die Auslassöffnung 32 geschlossen. Aus der Figur 2 geht ferner hervor, dass am Boden 19 eine Trennwand 29 ausgebildet ist. Die Trennwand 29 unterteilt den Boden 19 in einen ersten Bodenabschnitt 23 und einen zweiten Bodenabschnitt 25. Der zweite Bodenabschnitt 25 ist dabei gemäß der Figur 2 einerseits durch die Trennwand 29 sowie durch den Abflusskanal 31 eingegrenzt. Aus der Figur 4 geht hervor, dass eine Außenumfangslinie 27 der Gebläseschaufeln 15 bis auf einen geringfügigen Abstand a von ca. 3 mm dem zweiten Bodenabschnitt 25 angenähert ist.

Auf der Unterseite des Bodens 19 ist ein Heizelement 35 als Widerstandsheizung ausgebildet. Die Widerstandsheizung 35 ist mit einer Steuereinrichtung 36 verbunden. Die Steuereinrichtung 36 weist einen Außentemperatursensor 38 auf, der an einer Frontseite des Modulbodens 19 vorgesehen ist.

Nachfolgend ist ein Raumkühlungsbetrieb des Klimageräts 1 beschrieben: Im Raumkühlungsbetrieb arbeitet der zweite Wärmetauscher 17 im Außenmodul 9 als ein Kondensator. Der erste Wärmetauscher 5 im Innenmodul 3 arbeitet als ein Verdampfer, an dem Kondenswasser aus der Raumluft kondensiert. Das Kondenswasser sammelt sich im Innenmodul 3. Mittels einer nicht gezeigten Pumpe wird das Kondenswasser in der in der Figur 2 gezeigten Kondensatleitung 8 in das Außenmodul 9 geführt. Die Kondensatleitung 8 mündet im Bereich oberhalb der Gebläseschaufeln 15 in das Außenmodul 9. Das Kondensatwasser tropft daher im Raumkühlungsbetrieb auf die Gebläseschaufeln 15, die es in Richtung auf den U-förmigen Wärmetauscher 17 abschleudern. Dadurch verteilt sich das Kondenswasser über den Wärmetauscher 17. In bekannter Weise wird somit eine Kondensierleistung des zweiten Wärmetauschers 17 erhöht. Zugleich ist im Raumkühlungsbetrieb des Klimageräts die Auslassöffnung 32 durch das Verschlusselement 33 verschlossen. Auf dem Boden 19 sammelt sich daher abtropfendes Wasser. Der Wasserpegel des am Boden 19 gesammelten Kondenswassers kann dadurch während des Raumkühlungsbetriebes ansteigen. Wenn sich der Wasserpegel der Außenumfangslinie 27 der Gebläseschaufeln 15 nähert, wird das am Boden 19 gesammelte Wasser mittels der Gebläseschaufeln 15 aufgenommen und erneut gegen den zweiten Wärmetauscher 17 geschleudert. Das von der Kondensatwasserleitung 17 abtropfende Kondenswasser wird demzufolge einerseits direkt von den Gebläseschaufeln 15 erfasst und über den Wärmetauscher 17 verteilt. Andererseits können die Gebläseschaufeln 15 auch Kondenswasser direkt vom Boden 19 aufnehmen und über den Wärmetauscher 17 verteilen.

In einem Raumheizungsbetrieb des Klimageräts arbeitet der erste Wärmetauscher 5 im Innenmodul 3 als ein Kondensator, um den Raum 1 zu erwärmen. Der zweite Wärmetauscher 17 im Außenmodul 9 arbeitet als ein Verdampfer. In diesem Fall kondensiert Wasser aus der Außenatmosphäre an dem zweiten Wärmetauscher 17. Vom zweiten Wärmetauscher 17 tropft das Kondenswasser 21 in Pfeilrichtung zum zweiten Bodenabschnitt 23 ab. Der zweite Bodenabschnitt 23 leitet das gesammelte Kondenswasser 21 zum Abflusskanal 31. Dieser ist im Raumheizungsbetrieb nicht durch das Verschlusselement 33 geschlossen. Das Kondenswasser 21 fließt daher über den Abflusskanal 31 aus dem Außenmodul 9 ab. Erfasst der Außentemperatursensor 38 der Steuereinrichtung 36 eine Außentemperatur im Bereich des Wasser-Gefrierpunktes, so schaltet die Steuereinrichtung 36 das Heizelement 35 ein. Der Boden 19 erwärmt sich dadurch auf eine über der Wasser-Gefriertemperatur liegende Temperatur. Demzufolge ist die Gefahr beseitigt, dass sich bei entsprechenden niedrigen Außentemperaturen Eis unterhalb der Gebläseschaufeln bilden kann. Ein Kontakt zwischen Gebläseschaufeln und auf dem Boden gebildetem Eis ist somit verhindert.

Aufgrund der Trennwand 29 ist der erste Bodenabschnitt 25 unterhalb der Gebläseschaufeln 15 für das im zweiten Bodenabschnitt 23 abfließende Wasser unzugänglich. Dadurch besteht im Raumheizungsbetrieb des Klimageräts nicht die Gefahr, dass vom Wärmetauscher 17 abtropfendes Kondenswasser 21 in den ersten Bodenabschnitt 25 gelangt.

Aufgrund des Heizelements 35 ist jedoch verhindert, dass das gesammelte Wasser zu Eis gefriert, das mit den Gebläseschaufeln 15 in Kontakt kommen kann.

## Patentansprüche

1. Klimagerät mit einem, im zu klimatisierenden Raum (1) vorgesehen Innenmodul (3) mit einem ersten Wärmetauscher (5) und einem über Verbindungsleitungen (7), wie elektrische Leitungen, eine Kältemittelleitung oder dergleichen, funktional mit dem Innenmodul (3) verbundenen Außenmodul (9), das außerhalb des zu klimatisierenden Raumes (1) an der Außenatmosphäre (11) vorgesehen ist, weiches Außenmodul (9) ein Gebläse (13) mit Gebläseschaufeln (15) zum Erzeugen einer auf einen zweiten Wärmetauscher (17) gerichteten Luftströmung und ein unterhalb des Gebläses (13) vorgesehenen Boden (19) zum Sammeln von abtropfendem Kondenswasser (21) aufweist, in welchem eine Auslassöffnung (32) vorgesehen ist, durch die das gesammelte Kondenswasser (21) vom Boden (19) abfließen kann, **dadurch gekennzeichnet, dass** am Boden (19) des Außenmoduls (9) ein Heizelement (35) vorgesehen ist, das eine Eisbildung des auf dem Boden (19) gesammelten Kondenswassers (21) durch ein Erwärmen des Bodens (19) auf eine über der Wasser-Gefriertemperatur liegende Temperatur verhindert und der Boden (19) ein Trennmittel (29, 30) aufweist, das den Boden (19) in zwei Bodenabschnitte (23, 25) unterteilt, von denen der erste Bodenabschnitt (23) das abfließende Kondenswasser (21) zurAuslassöffnung (32) leitet und dem zweiten Bodenabschnitt (25) das Heizelement (35) zugeordnet ist, wobei der zweite Bodenabschnitt (25) unter den Gebläseschaufeln (15) angeordnet ist.

2. Klimagerät nach Anspruch 1, **dadurch gekennzeichnet, dass** das Heizelement (35) als elektrische Widerstandsheizung ausgebildet ist.

3. Klimagerät nach Anspruch 1 oder 2, **dadurch gekennzeichnet, dass** dem Heizelement (35) ein Sensor (38) zugeordnet ist, der bei Gefahr einer Eisbildung am Boden (19) das Heizelement (35) einschaltet.

4. Klimagerät nach Anspruch 3, **dadurch gekennzeichnet, dass** der Sensor als Außentemperatursensor (38) ausgebildet ist, der bei einer Außentemperatur im Bereich der Wasser-Gefriertemperatur das Heizelement einschaltet.

5. Klimagerät nach Anspruch 4, **dadurch gekennzeichnet, dass** das Trennmittel als eine Trennwand (29) ausgebildet ist, die den ersten Bodenabschnitt (23) vom zweiten Bodenabschnitt (25) trennt.

6. Klimagerät nach einem der vorhergehenden Ansprüche, **dadurch gekennzeichnet, dass** eine Außenlinie (27) der Gebläseschaufeln (15) bis auf einen Abstand (a) von 2-3 mm dem zweiten Bodenabschnitt (19) angenähert ist.

7. Klimagerät nach einem der vorhergehenden Ansprüche, **dadurch gekennzeichnet, dass** der Auslassöffnung (32) ein Verschlusselement (33) zugeordnet ist zum Verschließen der Auslassöffnung (32).

8. Klimagerät nach einem der vorhergehenden Ansprüche, **dadurch gekennzeichnet, dass** der zweite Wärmetauscher (17) in einem Raumkühlungsbetrieb des Klimageräts als ein Kondensator und in einem Raumheizungsbetrieb des Klimageräts als ein Verdampfer arbeitet, an dem Wasser kondensiert.

9. Klimagerät nach Anspruch 8, **dadurch gekennzeichnet, dass** das Heizelement (35) im Raumheizungsbetrieb eingeschaltet ist und im Raumkühlungsbetrieb ausgeschaltet ist.

## Claims

1. Air conditioning apparatus with an interior module (3), which is provided in the room (1) to be air conditioned, with a first heat exchanger (5) and an exterior module (9), which is functionally connected with the interior module (3) by way of connecting lines (7), such as electrical lines, a refrigerant line or the like, and which is provided in the outside atmosphere (11) outside the room (1) to be air conditioned, which exterior module (9) comprises a fan (13) with fan blades (15) for producing an air flow directed onto a second heat exchanger (17) and a base (19), which is provided under the fan (13), for collecting dripping condensation water (21), in which base an outlet opening (32) is provided through which the collected condensation water (21) can flow away from the base (19), **characterised in that** a heating element (25), which prevents ice formation of the condensation water (21), which is collected on the base (19), by heating of the base (19) to a temperature lying above the water freezing temperature, is provided at the base (19) of the exterior module (9) and the base (19) has a separating means (29, 30) which subdivides the base (19) into two base sections (23, 25), of which the first base section (23) conducts the outflowing condensation water (21) to the outlet opening (32) and the heating element (35) is associated with the second base section (25), wherein the second base section (25) is arranged below the fan blades (15).

2. Air conditioning apparatus according to claim 1, **characterised in that** the heating element (25) is constructed as an electrical resistance heater.

3. Air conditioning apparatus according to claim 1 or 2, **characterised in that** a sensor (38), which switches on the heating element (35) in the case of risk of ice formation at the base (19), is associated with the heating element (35).

4. Air conditioning apparatus according to claim 3, **characterised in that** the sensor is constructed as an outside temperature sensor (38) which switches on the heating element in the case of an outside temperature in the region of the water freezing temperature.

5. Air conditioning apparatus according to claim 4, **characterised in that** the separating means is constructed as a partition wall (29) which separates the first base section (23) from the second base section (25).

6. Air conditioning apparatus according to one of the preceding claims, **characterised in that** an outer line (27) of the fan blades (15) approaches the second base section (19) as far as a spacing (a) of 2 to 3 millimetres.

7. Air conditioning apparatus according to one of the preceding claims, **characterised in that** a closure element (33) for closing the outlet opening (32) is associated with the outlet opening (32).

8. Air conditioning apparatus according to one of the preceding claims, **characterised in that** the second heat exchanger (17) operates in a room cooling operation of the air conditioning apparatus as a condenser and in a room heating operation of the air conditioning apparatus as an evaporator, at which water condenses.

9. Air conditioning apparatus according to claim 8, **characterised in that** the heating element (35) is switched on in room heating operation and switched off in room cooling operation.

## Revendications

1. Dispositif de conditionnement d'air comprenant un module intérieur (3) prévu dans la pièce à climatiser (1), doté d'un premier échangeur de chaleur (5), et un module extérieur (9), prévu dans l'atmosphère extérieure (11) en dehors de la pièce à climatiser (1), raccordé de manière fonctionnelle au module intérieur (3) à l'aide de conduites de raccordement (7), telles que des lignes électriques, une conduite de réfrigérant ou similaire, lequel module extérieur (9) présente un ventilateur (13) muni d'ailettes (15), pour générer un courant d'air orienté vers un deuxième échangeur de chaleur (17), et un fond (19) prévu en dessous du ventilateur (13) pour collecter l'eau de condensation s'égouttant (21), dans lequel est prévu un orifice d'évacuation (32) par lequel l'eau de condensation (21) accumulée peut s'écouler du fond (19), **caractérisé en ce qu'**un élément de chauffage (35) est prévu sur le fond (19) du module extérieur (9), cet élément de chauffage empêchant une formation de glace de l'eau de condensation (21) accumulée sur le fond (19) par un échauffement du fond (19) à une température supérieure à la température de congélation de l'eau et **en ce que** le fond (19) présente un moyen de séparation (29, 30) qui sépare le fond (19) en deux sections de fond (23, 25), dont la première section de fond (23) guide l'eau de condensation qui s'écoule (21) vers l'orifice d'évacuation (32) et **en ce que** l'élément de chauffage (35) est associé à la deuxième section de fond (25), la deuxième section de fond (25) étant disposée en dessous des ailettes (15) du ventilateur.

2. Dispositif de conditionnement d'air selon la revendication 1, **caractérisé en ce que** l'élément de chauffage (35) est exécuté comme un chauffage par résistance électrique.

3. Dispositif de conditionnement d'air selon la revendication 1 ou 2, **caractérisé en ce qu'**un capteur (38) est associé à l'élément de chauffage (35), ce capteur branchant l'élément de chauffage (35) en cas de risque de formation de glace sur le fond (19).

4. Dispositif de conditionnement d'air selon la revendication 3, **caractérisé en ce que** le capteur est exécuté comme capteur de température extérieure (38) qui branche l'élément de chauffage à une température extérieure située dans la plage de température de congélation de l'eau.

5. Dispositif de conditionnement d'air selon la revendication 4, **caractérisé en ce que** le moyen de séparation est exécuté comme une paroi de séparation (29) séparant la première section de fond (23) de la deuxième section de fond (25).

6. Dispositif de conditionnement d'air selon l'une quelconque des revendications précédentes, **caractérisé en ce qu'**une ligne extérieure (27) des ailettes (15) du ventilateur est approchée de la deuxième section de fond (25) à une distance (a) de 2-3 mm.

7. Dispositif de conditionnement d'air selon l'une quelconque des revendications précédentes, **caractérisé en ce qu'**un élément de fermeture (33) est associé à l'orifice d'évacuation (32) pour obturer l'orifice d'évacuation (32).

8. Dispositif de conditionnement d'air selon l'une quelconque des revendications précédentes, **caractérisé en ce que** le deuxième échangeur de chaleur (17), dans un mode de refroidissement du dispositif de conditionnement d'air, fonctionne comme un condensateur, et, dans un mode de chauffage du dispositif de conditionnement d'air, fonctionne comme un évaporateur sur lequel de l'eau se condense.

9. Dispositif de conditionnement d'air selon la revendication 8, **caractérisé en ce que** l'élément de chauffage (35) est branché en mode de chauffage et qu'il est débranché en mode de refroidissement.
